# FASCICULE DE BREVET EUROPEEN

(11) **EP 0 075 375 B1**
(45) Date de publication et mention de la délivrance du brevet: **30.12.1986**
(21) Numéro de dépôt: 82201175.5
(22) Date de dépôt: 22.09.1982
(51) Int. Cl.: H01Q 21/22, H01Q 21/24

(54) **Antenne plane hyperfréquence à réseau d'éléments rayonnants ou récepteurs de signaux hyperfréquences à polarisation circulaire gauche ou droite**
Ebene Mikrowellenantennengruppe zum Strahlen oder Empfangen von rechts- oder linksdrehenden zirkularpolarisierten Wellen
Plane array of microwave elements radiating or receiving left or right hand polarized microwave signals

(30) Priorité: 23.09.1981 FR 8117915
(43) Date de publication de la demande: 30.03.1983
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: Rammos, Emmanuel, F-75007 Paris (FR)
(74) Mandataire: Landousy, Christian

## Description

La présente invention concerne une antenne hyperfréquence réalisée en structure plane selon la technique du circuit à microruban associé à un support diélectrique et composée d'un ensemble d'éléments rayonnants ou récepteurs de signaux hyperfréquences à polarisation circulaire gauche ou droite qui sont tous de structure identique placés sur une série de lignes radiales. Il va de soi qu'en vertu du caractère de réciprocité d'une antenne, un élément de réception ou une antenne composée d'un réseau d'éléments de réception est capable de fonctionner respectivement en élément rayonnant ou en antenne rayonnante sans modification de ses caractéristiques. Cette remarque restera valable sans exception tout au long de la description qui va suivre, et le mot réception pourra toujours être remplacé par le mot émission, sans pour autant que l'on sorte du cadre de l'invention.

Une telle antenne est connue du document publié dans IEEE International Convention Record, partie 1, n° 1, janvier 1963, pages 77 à 86, New York (USA) et intitulé « Thinning planar array antennas with ring arrays ». Ce document décrit une antenne plane composée d'éléments rayonnants placés selon des cercles concentriques, chaque cercle recevant le même nombre d'éléments. Ce document propose en outre une solution pour réduire le nombre des éléments rayonnants dans le but de diminuer l'épaisseur de l'antenne plane ainsi constituée. Cette solution est destinée à permettre de maintenir, sur une large bande de fréquence, le gain de l'antenne. ainsi qu'un diagramme de rayonnement dans lequel les lobes de réseau sont conformes à un gabarit prédéterminé. Cette solution consiste en la rotation de chacun des cercles concentriques porteurs d'éléments, d'un petit angle par rapport au cercle précédent, de telle sorte que les éléments sont placés selon des lignes en spirales.

Mais la mise en place du réseau d'alimentation d'une telle antenne est difficile, comme cela est d'ailleurs signalé dans le document cité, du fait du manque de symétrie de la figure de distribution des éléments et du fait de la densité élevée des lignes de transmission en regard de la place disponible pour leur implantation.

Or. dans un grand nombre d'applications, et notamment dans le cas de la réception de signaux de télévision en provenance de satellites, il est important que le diagramme de rayonnement de l'antenne hyperfréquence utilisée soit conforme aux recommandations émises par le C.C.I.R. (Comité Consultatif International des Radiocommunications), portant notamment sur l'ouverture à 3 dB et sur le niveau des lobes secondaires.

La réalisation d'une antenne hyperfréquence telle que préconisée par le document cité sera donc complexe et coûteuse, compte tenu des différents problèmes évoqués. et cette complexité s'accroît encore dans le cas de la réception de signaux de télévision à 12 GHz à polarisation circulaire gauche et droite, puisqu'on doit mettre en place des éléments récepteurs couplés à deux réseaux d'alimentation distincts.

C'est pourquoi, la présente invention propose une nouvelle structure d'antenne plane hyperfréquence permettant de simplifier considérablement l'implantation du ou des réseaux d'alimentation tout en restant conforme aux recommandations officielles mentionnées plus haut.

Ce but est atteint à l'aide d'une antenne telle que décrite dans le préambule, caractérisée en ce que les éléments dudit ensemble sont couplés de façon identique à deux réseaux distincts d'alimentation en parallèle constitués de tronçons de ligne et d'étages de combinaison agencés de telle façon que les trajets électriques des signaux le long de ces deux réseaux sont identiques entre chaque élément et que la connexion de sortie de chacun des deux réseaux est unique, et en ce que lesdites lignes radiales présentent des longueurs différentes comptées à partir de la périphérie de l'antenne, déterminant le nombre des éléments groupés sur la ligne et variant d'une ligne à l'autre de façon alternative dans la direction circonférentielle, pour permettre, par imbrications successives des lignes radiales les plus courtes entre les lignes radiales les plus longues. l'occupation progressive de la surface disponible de l'antenne. et, simultanément, la mise en place des deux réseaux, avec une densité croissante des tronçons de ligne du centre de l'antenne vers sa périphérie, dans cette surface disponible.

La structure proposée est avantageuse à double titre. D'une part, la densité d'éléments régulièrement décroissante du centre de l'antenne vers sa périphérie permet d'obtenir en fonction du diamètre final de l'antenne l'ouverture à 3dB souhaitée et un faible niveau des lobes secondaires, ces facteurs pouvant en outre être ajustés de façon simple par modifications de l'angle entre deux lignes radiales successives et de la distance entre deux éléments successifs sur une même ligne radiale. D'autre part, cette décroissance de la densité d'éléments laisse, au fur et à mesure que l'on s'éloigne du centre de l'antenne. de plus en plus de place pour la mise en place des réseaux d'alimentation et de leurs étages de combinaison successifs, ces réseaux étant en effet à densité croissante des tronçons de lignes du centre de l'antenne vers sa périphérie.

Les particularités et avantages de l'invention apparaîtront de façon plus précise dans la description qui suit et sur la figure donnée à titre d'exemple non limitatif. qui représente la vue de dessus d'environ un quart de l'antenne selon l'invention (la symétrie circulaire de l'antenne permet de limiter ainsi sa représentation).

L'antenne hyperfréquence 1 partiellement représentée sur la figure 1 est plus particulièrement destinée à assurer la réception de signaux hyperfréquences pouvant être indifféremment à polarisation circulaire gauche ou à polarisation circulaire droite. Les éléments récepteurs individuels qui la composent et qui sont absolument identiques peuvent être de type quelconque, mais on retiendra tout particulièrement une des structures d'élément récepteur décrites dans la demande de brevet français FR-2 505 097 déposée le 4 mai 1981 par la Société Demanderesse (il s'agit d'un élément récepteur réalisé en structure plane, selon la technique du circuit à microruban, et constitué de deux dipôles isolés l'un de l'autre et disposés en croix symétrique, perpendiculairement l'un à l'autre, au centre d'évidements pratiqués dans les deux plans de masse recouvrant les faces extérieures du support diélectrique du microruban).

Ces éléments récepteurs individuels de l'antenne 1 sont placés sur une série de rayons A à H ; dans le cas présent, sur chacun de ces rayons, qui sont ici équiangulaires, les éléments sont équidistants les uns des autres et disposés, d'un rayon à l'autre, sur une série de cercles concentriques. Mais il ne s'agit pas là d'obligations. et ces cas particuliers ne peuvent en aucun cas constituer une limitation de l'invention. La caractéristique principale de cette structure est la suivante : la densité d'éléments récepteurs, importante au centre de l'antenne, décroît vers les bords de celle-ci, ce qui permet d'obtenir pour l'antenne un diagramme de rayonnement déterminé puisque cette distribution conduit à une densité de puissance émise par unité de surface qui décroît au fur et à mesure qu'on s'éloigne du centre de l'antenne (et permet aussi de modifier éventuellement cette directivité en jouant sur les angles entre rayons successifs et, dans une plus faible mesure compte tenu des distances minimale et maximale à respecter entre éléments sur la distance entre éléments sur chaque rayon). Une particularité associée à l'adoption de cette structure apparaît rapidement : les lignes radiales successives telles que A. B, C, D, etc... ne sont pas chargées de façon égale en éléments récepteurs. Il faut en effet distinguer des rayons dits principaux, sur lesquels les éléments sont répartis depuis la zone centrale de l'antenne jusqu'à sa périphérie, et des rayons dits secondaires, qui portent de moins en moins d'éléments récepteurs puisque ces rayons ne peuvent être insérés entre des rayons principaux voisins que lorsque l'écart entre ceux-ci est devenu suffisant pour permettre la mise en place de nouveaux éléments récepteurs et des parties de réseaux d'alimentation qui leur sont associées.

Les éléments récepteurs étant, dans l'exemple ici décrit, ceux décrits dans la demande de brevet français citée plus haut, les réseaux d'alimentation de ces éléments, constitués d'étages de combinaison successifs des lignes de transmission hyperfréquences couplées à chaque élément récepteur. ont la structure dite à alimentation en parallèle : des premiers étages de combinaison couplent deux à deux les éléments, ce couplage étant identique pour tous les éléments (qui sont ici en nombre pair sur chaque rayon, ce nombre étant de préférence égal à N = 2" avec n entier positif), des deuxièmes étages de combinaison couplent deux à deux les lignes de transmission résultant de ce premier couplage, etc... et ceci d'une part pour la première série de dipôles. parallèles et d'autre part pour la deuxième série de dipôles perpendiculaire à la première (un réseau étant affecté à chaque série). Le couplage final des derniers étages de combinaison s'effectue à la périphérie de l'antenne, sur deux plans différents pour chacun des deux réseaux d'alimentation affectés respectivement aux signaux à polarisation circulaire gauche et aux signaux à polarisation circulaire droite. Avec cette structure de réseaux, les trajets électriques des signaux sont rigoureusement identiques de chaque élément récepteur jusqu'à la sortie de l'antenne 1.

Bien entendu, l'invention n'est pas limitée à cet exemple de réalisation, à partir duquel des variantes peuvent être proposées sans pour cela sortir du cadre de l'invention selon la revendication ci-dessous. C'est en effet pour la clarté de la figure qu'on n'a représenté qu'un nombre restreint de rayons et, sur chaque rayon. un nombre limité d'éléments récepteurs. Il va de soi, cependant, que ces rayons et ces éléments seront en réalité plus nombreux et que les imbrications des rayons principaux et secondaires seront alors répétées au fur et à mesure que la place le permet.

## Revendications

Antenne hyperfréquence réalisée en structure plane selon la technique du circuit à microruban associé à un support diélectrique et composée d'un ensemble d'éléments rayonnants ou récepteurs de signaux hyperfréquences à polarisation circulaire gauche ou droite qui sont tous de structure identique placés sur une série.de lignes (A-H) radiales, caractérisée en ce que les éléments dudit ensemble sont couplés de façon identique à deux réseaux distincts d'alimentation en parallèle constitués de tronçons de ligne et d'étages de combinaison agencés de telle façon que les trajets électriques des signaux le long de ces deux réseaux sont identiques entre chaque élément et que la connexion de sortie de chacun des deux réseaux est unique, et en ce que lesdites lignes radiales (A-H) présentent des longueurs différentes comptées à partir de la périphérie de l'antenne, déterminant le nombre des éléments groupés sur la ligne et variant d'une ligne à l'autre de façon alternative dans la direction circonférentielle, pour permettre, par imbrications successives des lignes radiales les plus courtes entre les lignes radiales les plus longues, l'occupation progressive de la surface disponible de l'antenne et, simultanément, la mise en place des deux réseaux avec une densité croissante des tronçons de ligne du centre de l'antenne vers sa périphérie. dans cette surface disponible.

## Claims

A planar high-frequency antenna realized in a structure according to the microstrip circuit technique associated with a dielectric support and composed of a network of elements transmitting or receiving high frequency signals with left-hand or right-hand circular polarization, which all have the same structure and are positioned on a series of radial lines (A-H), characterized in that the elements of the above-mentioned network are coupled in an identical way to two distinct parallel supply networks constituted by long sections and by consecutive combining stages which are arranged such that the electrical paths of the signals along these two networks are identical between each element and the output connection of each of these two networks is unique, and that the above-mentioned radial lines (A-H) have different lengths seen from the antenna periphery, thus determining the number of elements on the line and varying alternately from one line to the other in the circumferential direction so as to allow by successive overlapping of the shortest radial lines between the iongest radial lines a progressive occupation of the available surface of the antenna and. simultaneously, the positioning of the two networks with an increasing density of the line sections from the centre of the antenna to its periphery, of this available surface.

## Patentansprüche

Flache Höchstfrequenzantenne entsprechend der Mikroband-Schaltungstechnik zusammen mit einem dielektrischen Träger und bestehend aus einem Netzwerk von Elementen, die Höchstfrequenzsignale mit links- oder rechts-drehender Polarisierung ausstrahlen oder empfangen, die alle dieselbe Struktur haben und auf einer Reihe von radialen Leitungen (A-H) angeordnet sind. dadurch gekennzeichnet, dass die Elemente des genannten Gefüges auf dieselbe Art und Weise mit zwei bestimmten parallelen Speisenetzwerken verbunden sind. die ihrerseits durch Übertragungsleitungsteile und durch aufeinanderfolgende Stufen zum Kombinieren der Signale. die durch diese Leitungsteile gehen. gebildet werden und zwar derart, dass die elektrischen Strecken der von diesen Elementen ausgestrahlten oder empfangenen Signale zwischen jedem ausstrahlenden oder empfangenen Element und der einzigen Ausgangsverbindung jedes der Speisenetzwerke identisch sind, und dass die genannten radialen Leitungen (A-H) unterschiedliche Längen aufweisen ausgehend von dem Umfang der Antenne, wobei die Anzahl Elemente auf der Leitung bestimmt werden und von der einen zu der anderen Leitung in der Umfangsrichtung variieren, so dass es möglich ist, durch aufeinanderfolgende Überlappung der kürzesten radialen Leitungen zwischen den längsten radialen Leitungen die verfügbare Oberfläche der Antenne auf progressive Weise zu belegen und gleichzeitig die zwei Netzwerke mit einer Dichte der Leitungsabschnitte, die von der Mitte der Antenne zu dem Umfang abnimmt. in dieser verfügbaren Oberfläche anzuordnen.
